# EUROPÄISCHE PATENTANMELDUNG

(11) **EP 0 383 910 A1**
(43) Veröffentlichungstag der Anmeldung: **29.08.1990**
(21) Anmeldenummer: 88904709.8
(22) Anmeldetag: 17.02.1988
(51) Int. Cl.: B24B 7/16, B24B 11/00, B24B 37/04

(54) **VERFAHREN UND KASSETTE ZUR SCHLEIFBEARBEITUNG DER OBERFLÄCHE EINES WERKSTÜCKES**

(71) Anmelder: GRUZINSKY POLITEKHNICHESKY INSTITUT IMENI V.I. LENINA, Tbilisi, 380075 (SU)
(72) Erfinder: BATIASHVILI, Boris Iosifovich, Tbilisi, 380086 (SU); BUTSKHRIKIDZE, David Semenovich, Tbilisi, 380075 (SU); MAMULASHVILI, Gennady Levanovich, Tbilisi, 380080 (SU)
(74) Vertreter: Nix, Frank Arnold
(86) Internationale Anmeldenummer: PCT/SU1988/000039
(87) Internationale Veröffentlichungsnummer: WO 1989/007508

(57) **Zusammenfassung**

Verfahren zur Schleifbearbeitung der Oberflächen von in einer Fassung (4) untergebrachten Werkstücken (10), bei dem man einen Andruck des Schleifwerkzeuges (15) an die zu bearbeitenden Werkstücke (10) erzeugt und Relativbewegungen derselben ausführt sowie zusätzlich für eine stäandige Berührung des Schleifwerkzeuges (15) und der Fassung (4) unter Dämpfen der Bewegung der letzteren in Richtung auf die Grundplatte (1) zu sorgt, wobei man den Höchstwert der Verstellung der Fassung (4, 4a) gegenüber der Grundplatte (1) gleich oder größer als die anfängliche Nenndicke der zu bearbeitenden Werkstücke (10, 10a) auswählt.

Kassette zur Durchführung des Verfahrens, die eine Fassung (4) mit Sitzen (9) und eine Grundplatte (1) enthält, zwischen denen mindestens ein vorgespanntes elastisches Element (5) angeordnet ist, welche Kassette mit Begrenzern der Bewegung der Fassung (4) in Richtung der Entspannung des elastischen Elementes (5) versehen ist, wobei die Tiefe der Sitze (9) kleiner oder gleich dem Wert der äquidistanten Entfernung der Fassung (4) von der Ebene der Grundplatte (1) ist.

## Beschreibung

### Technisches Gebiet

Die Erfindung bezieht sich auf das Gebiet der spanabhebenden Bearbeitung von Werkstoffen und betrifft insbesondere Verfahren zur Schleifbearbeitung von Werkstückoberflächen sowie eine Kassette zur Durchführung dieses Verfahrens.

### Zugrundeliegender Stand der Technik

Bei der Schleifbearbeitung von Oberflächen, insbesondere von Maschinenteilen kleiner Dicken, wird der Aufnahme und der Aufspannung der zu bearbeitenden Werkstücke wichtige Bedeutung beigemessen.

Es ist ein Verfahren zur Leimbefestigung der zu bearbeitenden Werkstücke bekannt (Diamantbearbeitung der technischen Keramik. Leningrad, Verlag Mashinostroenie, 1976, S. 36), bei dem die Werkstücke mit Hilfe eines thermoplastischen Sonderleimes auf eine Metallplatte aufgebracht werden, die dann auf der Magnetplatte der Schleifmaschine befestigt wird. legen der Leimschicht zwischen dem Werkstück und der Metallplatte ist eine hochgenaue Aufnahme nicht möglich. Die Notwendigkeit, die Metallplatte und die Leimmasse beim Auf- und Abspannen der Werkstücke zu erwärmen, die Leimmasse aufzutragen und zu entfernen sowie die Werkstücke nachzuwaschen, erniedrigt wesentlich die Leistungsfähigkeit dieses Verfahrens, und außerdem besteht die Gefahr,. daβ unter Einwirkung der sich in der Zerspa nungszone entwickelnden Wärmebei intensivem Bearbei tungsbetrieb die Werkstücke sich loslösen können.

Aus der obenerwähnten Druckschrift ist auch ein Verfahren zum Anfrierenlassen der zu bearbeitenden Werkstücke an die Aufnahmefläche der Vorrichtung der Schleifmaschine bekannt, bei dem die Werkstücke auf der Aufnahmefläche mittels einer dünnen Eiszwischenschicht befestigt werden, die durch spezielle Kühlvorrichtungen erzeugt wird, welche die Temperatur der Aufnahmefläche der Vorrichtung unter dem Schmelzpunkt von Eis . halten.

Allerdings ist das Verfahren zum Anfrierenlassen mit Nachteilen behaftet. Dünne Schleif teile tauen bald auf und lösen sich. Zur Bekämpfung des Losschmelzens der angefrorenen Teile von der Strömung der Schmier- und Kühlflüssigkeit ist außer einem entwickelten Kühlsystem zum Anfrierenlassen der Teile noch ein Sonderkühler für die Emulsion erforderlich.

In der obenerwähnten Druckschrift wird weiterhin ein Verfahren zur Aufspannung der zu bearbeitenden Werkstücke unter Verwendung von-Vakuum angeführt, bei dem die Werkstücke auf einer Vorrichtung angeordnet werden, die ein System von mit einer Vakuumquelle verbundenen Kanälen aufweist. Bei Erzeugung eines Unterdrucks im Hohlraum, der von dem Kanalsystem und der Aufnahmefläche nebst den Abdichtungen zwischen ihnen gebildet ist, drückt der Luftdruck das Werkstück an die Aufnahmefläche der Vorrichtung an.

Die Aufspannung der zu bearbeitenden Werkstücke unter Verwendung des Vakuums erfordert eine vorhergehende Vorbereitung der Aufnahmefläche der Teile, beispielsweise der Schleifteile, mit Hilfe eines beliebigen anderen Verfahrens zur Aufspannung der Werkstücke. Zugleich ist die Vakuumaufspannung nicht imstande, Tangentialkräften entgegenzuwirken, welche bei der Bearbeitung auftreten, und sie er fordert somit zusätzliche Vorrichtungen, um dem Ablösen der Teile vorzubeugen, welche ihrerseits die Möglichkeiten der Bearbeitung von Werkstücken kleiner Dicken beschränken. Darüber hinaus erschwert und verteuert der Einsatz der Vakuumausrüstung den Schleif bearbeitungsprozeß.

Es ist eine Vorrichtung zum einseitigen Läppen flacher Teile bekannt (SU, A, 397321), die in Sate-llitenkäfigeneingespannt und an die untere Läppscheibe mittels individueller Niederhalter angedrückt werden. Die Abnahme der Bearbeitungszugabe von den Werkstücken kann bis zu einer Dicke erfolgen, die der Dicke des Käfigs gleich ist.

Das Vorhandensein der auf der Läppscheibe frei liegenden Satellitenkäfig begrenzt die Bearbeitungsmögliohkeit für die Werkstücke kleiner Dicke, erhöht die Arbeitsintensität des Ein- und Austragens der Werkstücke sowie deren wenden, zur Bearbeitung der anderen Seite.

Es ist eine Vorrichtung zur Bearbeitung von Siliziumsubstraten (US, A, 4081928) bekannt, die eine Unterplatte und eine Fassung mit sitzen zum Unterbringen der zu bearbeitenden Werkstücke enthält, welche als durchgehende Öffnungen in der Fassung ausgeführt sind und deren Grund von in die Öffnungen hineinragenden, auf der Unterplatte befestigten Stopfen gebildet ist. Die Höhe der Stopfen ist der Dicke der Fassung gleich, zwischen der Unterplatte und der Fassung ist eine Einlage angeordnet, deren Dicke die Tiefe des Sitzen bestimmt. Die Fassung, die Einlage und die Unterplatte sind miteinander fest verschraubt.

Bei der Bearbeitung der Werkstücke kleiner Dicke erweist sich die Tiefe des srtzes, die kleiner als die Dicke des Fertigteiles sein muß, als ungenügend, um das zu bearbeitende Werkstück sicher festzuhalten, besonders bei erheblichen Verhältnissen von Anfangs- zu Enddicken. Die feste Verbindung der Fassung und der Unterplatte macht es schwierig, die Produkte der Schleifbearbeitung aus dem sitz zu entfernen, was sich auf die Genauigkeit bei der nachfolgenden Benutzung der Kassette negativ auswirkt. Mit dem Anstieg der Anzahl der zu bearbeitenden Werkstücke nimmt die Zeit für das Eintragen, Austragen und Wenden der Werkstücke zu.

### Offenbarung der Erfindung

Der Erfindung liegt die Aufgabe zugrunde, ein solches Verfahren zur Schleifbaarbeitung von Werkstückoberflächen und eine Kassette zur Durchführung des Verfahrens zu schaffen, mit denen aufgrund der Bewirkung eines zuverlässigen Zurückhaltens unter gleichzeitiger Leistungserhöhung die Möglichkeit der Sehleifbearbeitung von Werkstücken beliebig kleiner Dicke, besonders bei erheblichen Verhältnissen von Anfangs- zu Enddicken der Werkstücke sichergestellt werden sollte.

Diese Aufgabe wird dadurch, gelöst, daß in einem Verfahren zur Schleifbesrbeitung von Werkatückoberflächten, bei dem man die zu bearbeitenden Werkstücke in Öffnungen. einer Fassung auf in die genannten Öffnungen hineinragenden und auf einer Grundplatte starr befestigten Stopfen unterbringt, einen Andruck des Schleifwerkzeuges an die Werkstücke erzeugt und Relativbewegungen zwischen dem Schleife. werkzeug und den Werkstücken ausführt, erfindungsgemäß man zusätzlich für eine ständige Berührung des Schleifwerkzeuges mit der Fassung unter Dämpfen der Bewegung der letzteren in Richtung auf die Grundplatte zu sorgt, wobei man den Höchstwert der Verstellung der Fassung gegenüber der Grundplatte gleich oder größer als die anfängliche Nenndicke der zu bearbeitenden Werkstücke auswählt.

Zur Durchführung des erfindungsgemäßen Verfahrens ist in der Kassette zur Schleifbearbeitung von Werkstückoberflächen, die eine Grundplatte und eine Fassung mit sitzen zum Unterbringen der zu bearbeitenden Werkstücke und mit einer der Grundplatte zugekehrten ebenen Oberfläche enthält, wobei die sitze als durchgehende Öffnungen in der Fassung ausgeführt sind und ihr Grund von in die Öffnungen hineinragenden, auf der Grundplatte befestigten Stopfen gebildet ist und die ebene Oberfläche der Fassung von der durch mindestens drei der Fassung nächtliegende- Punkte der Grundplatte gegebenen Ebene äquidistant entfernt ist, erfindungsgemäß zwischen der Grundplatte und der Fassung mindestens ein vorgespanntes elastisches Element angeordnet ist und die Kassette mit Begrenzern der Bewegung der Fassung in Richtung der Entspannung des elastischen Elementes versehen ist, wobei die Tiefe der Sitze kleiner oder gleich dem Wert der äquidistanten Entfernung der Fassung von der Ebene ist.

Eine solche Ausführung ermöglicht die Schleifbearbeitung von Werkstücken beliebig kleiner Dicke bei erheblichen Verhältnissen zwischen deren. Anfangs- und Enddicken, und gewährleistet eine hohe Genauigkeit und eine Steigerung der Leistung.

Die Begrenzer können zweckmäßigerweise als in der Fassung befestigte Bolzen mit Kopf ausgebildet werden, die . urch durchgehende Öffnungen der Grundplatte hindurchgeführt sind, wobei der Durchmesser der offnungen kleiner als der Durchmesser der Bolzenköpfe ist.

Eine solche Ausführung bringt eine Vereinfachung der Kassette zur Schleifbearbeitung mit sich.

Die Kasette zur Schleifbearbeitung kann zweckrmäβigerweise mit an den Bolzen zwischen Köpfen und Grundplatte aufgesetzten Abstandsscheiben und in der Grundplatte untergebrachten verstellbaren Anschlägen zum Einstellen der Verstellung der Fassung in Richtung des Zusammendrückens des elastischen Elementes versehen werden.

Eine solche Ausführung bringt eine Vereinfachung beim Einrichten der Kassette für ein bestimmtes Anfangsmaß der zu bearbeitenden Werkstücke mit sich.

### Kurze Beschreibung der Zeichnungen

Im folgenden werden das zu patentierende Verfahren zur

Schleifbearbeitung und die Kassette für die Durchführung des Verfahrens an Hand der nachfolgenden Beschreibung unter Hinweisen auf beiliegende Zeichnungen näher erläutert. In den Zeichnungen zeigt:
Fig. 1 schematisch die Durchführung des Verfahrens zur Schleifbearbeitung, gemäß der Erfindung;
Fig. 2 schematisch die Kassette zur Schleifbearbeitung, gemäß der Erfindung;
Fig. 3 das Eintragen der zu bearbeitenden Werkstücke in die Kassette zur Schleifbearbeitung, gemäß der Erfindung;
Fig. 4 das Austragen der bearbeiteten Werkstücke aus der Kassette zur Schleifbearbeitung, gemäß der Erfindung;
Fig. 5 das Umladen der Werkstücke aus der einen Kassette in die andere;
Fig. 6 schematisch die Bearbeitung der Werkstücke mit Kugelfläche.

### Beste Auaführungsform der Erfindung

Das erfindungsgemäße Verfahren zur Schleifbearbeitung von Werkstückoberflächen soll offenbart und verständlich gemacht werden anhand der Beschreibung der Kassette für die Durchführung des Verfahrens.

Die Kassette zur Schleifbearbeitung gemäβ der Erfindung (Fig. 1, 2) enthält eine Grundplatte 1, auf der Stopfen 2 starr befestigt sind. Die Stopfen 2 ragen in durchgehende Öffnungen 3 hinein, die in einer . Fassung 4 Ausgeführt sind. Zwischen der Fassung 4 und der Grundplatte 1 ist eine vorgespannte Feder 5 angeordnet. In der Fassung 4 sind Bolzen 6 mit . Kopf 7 befestigt, die in durchgehenden Öffnungen 8der Grundplatte 1 hindurchgefüht sind. Der Durchmesser der durchgehenden Öffnungen 8. ist kleiner als der Durchmesser der Köpfe 7. Die Öffnungen 3 in der Fassung 4 und die in sie hineinragenden Stopfen 2 bilden sitze 9 zum Unterbringen von zu bearbeitenden Werkstücken 10. Die Tiefe h des Sitzes 9 ist kleiner oder gleich dem wert der abstandsgleichen Entfernung 1der zur Grundplatte 1 gekehrten ebenen Oberfläche 11 der Fassung 4 von der Ebene 12 der Grundplatte 1.

Die Kassette nach der erfindungsgemäßen Ausführung (Fig. 2) enthält Abstandsscheiben 13, die an den Bolzen 6 zwischen den Köpfen 7 und der Grundplatte 1 aufgesetzt sind. In der Grundplatte 1 sind verstellbare Anschläge 14 untergebracht, die als Schrauben ausgebildet sind.

Die Anordnung der Abstandsscheiben 13 an den Bolzen 6 und der verstellbaren Anschläge 14 in der Grundplatte 1 ermöglicht eine Einstellung zum Ausgleich der Abnutzung der Fassung 4 und der Stopfen 2 sowie zum Einrichten der Kassette bei verschiedenen Dicken der zu bearbeitenden Werkstücke.

Die Kassette, die in dem erfindungsgemäßen Verfahren zur Schleifbearbeitung zum Einsatz kommt, arbeitet wie folgt: Auf die Oberfläche der Fassung 4 (Fig. 3) schüttet man die zu bearbeitenden Werkstücke 10 unorientiert auf und veranlaßt die Werkstücke 10 durch radiale Schaukelbewegungen der Kassette oder durch Kreisbewegungen der Hand, in die Löcher 9 zu fallen. Die auf der Oberfläche der Fassung 4 verbliebenen Werkstücke werden abgeworfen. Die Kassette mit den Werkstücken 10 drückt man an das Schleifwerkzeug 15 (Fig. 1) so an, daß die Werkstücke ₁0 über die Arbeitsfläche der Schleifscheibe 15 nicht hinausgehen sollen.

Dem Schleifwerkzeug 15 und der Kassette mit den Werkstücken erteilt man eine Drehbewegung. Beim Schleifen berührt die Fassung 4 unter der Wirkung der Feder 5 ständig die Arbeitsfläche des Schleifwerkzeuges 15. Mit der fortschreitenden Abnahme der Bearbeitungszugabe an den Werkstücken, d.h. mit der Abnahme ihrer Dicke, bewegt sich die Fassung 4, indem sie die Federn 5 zusammendrückt, in Richtung zur Grundplatte 1 um den Wert der abgenommenen Bearbeitungszugabe. Es geschieht also eine "Verfolgung" der Dicke der zu bearbeitenden Werkstücke 10 durch die Fassung 4. Nach Erreichen der vorgegebenen Dicke bringt man die Kassette samt den Werkstücken 10 außer Berührung mit dem Schleifwerkzeug 15. Die Fassung 4 wird unter der Wirkung der Feder 5 von der Grundplatte 1 abgedrückt und in die Ausgangsstellung zurückgeführt.

Das Austragen der bearbeiteten Werkstücke aus der Kassette erfolgt durch Andrücken der Fassung 4 (Fig. 4) an die Grundplatte 1 bis zum Anschlag und Wegbringen der Fertigteile von der Ebene, die durch die Oberflächen der Fassung 4 und der Stopfen 2 gebildet ist. In der gleichen Stellung werden die Arbeitsflächen der Stopfen 2 von den Produkten der Schleifbearbeitung gereinigt.

Bei der Notwendigkeit der Bearbeitung von Werkstücken auf beiden Seiten geschieht das Umladen der Werkstücke aus der einen Kassette in die andere folgenderweise.

Man vereinigt die Kassette mit einseitig bearbeiteten Werkstücken 10 (Fig. 5) mit einer ähnlichen leeren Kassette so, daß die Öffnungen 3 in den Fassungen 4 zusammenfallen (die Öffnungen 3 in den Fassungen 4 werden spiegelbildlich fluchtend ausgeführt). Man drückt die Fassung 4 samt den bearbeite t en Werkstücken 10 (in der Fig. ist es die untere Kassette) bis zum Anschlag an.Dabei kommen die Werkstücke 10 mit der bearbeiteten Oberfläche in den Sitzen 9 der oberen (leeren) Kassette zu liegen. Danach werden die vereinigten Kassetten um 180° gewendet und voneinander gelöst. so kommt es , daß die unbearbeiteten Werkstücko berflächen wieder dem Schleifwerkzeug zugekehrt sind.

Das Einstellen der Kassette auf ein bestimmtes Maß bezüglich der Dicke h der zu bearbeitenden Werkstücke 10 (Fig. 1) erfolgt durch die Auswahl der Höhe H der Stopfen 4 und der Dicke S der Fassung 4 unter Gewährleistung der Ungleichung H ≥ S. Bei der Ausführung der Kassette, wie dies in Fig. 2 dargestellt ist, wird das Einstellen der Kassette mittels der Anschläge 14 und Abstandsscheiben 13 durchgeführt.

Mit der Abnutzung der Fassung 4 beispielsweise um einen Wert δ₁ (Fig 2) infolge de ren ständiger Berührung mit der Arbeitsfläche des Schleifwerkzeuges 15 vermindert man die Anfangsdicke Δ der Abstandsscheibe 13 um denselben Wert. Dabei werden die verstellbaren Anschläge 14 gegenüber der Ebene 12 der Grundplatte 1 auf den Wert K + ausgestellt.

Bei der Abnutzung der Oberfläche der Stopfen 2 während des Betriebs um einen Wert δ₂ vergrößert man die Anfangsdicke A der Abstandsscheibe 13 um den Wert δ₂, während man die Anschläge 14 gegenüber der Ebene 12 der Grundplatte 1 auf den Wert K - δ₂ ausstellt.

Der Ausgleich der Abnutzung der Fassung 4 um den Wert δ₁ oder der Stopfen 2 um den Wert δ₁ wird ebenso durch mechanische Bearbeitung der Stopfen 2 um den Wert δ₁ bzw. der Fassung 4 um den Wert δ₂ durchgeführt.

Beim Umstellen der Kassette auf die Bearbeitung von Werkstücken mit unterschiedlichen Anfangsdicken erfolgt das Ausstellen der Fassung 4 gegenüber den Stopfen 2 bei vergrößerter Anfangsdicke h der Werkstücke 10 durch Verringerung der Dicke Δder Abstandsscheibe 13 um den gleichen Wert oder umgekehrt.

In Fig. 6 ist eine erfindungsgemäße Ausführungsform der Kassette zur Schleifbearbeitung gezeigt, die für die Bearbeitung von Kugelflächen der Werkstücke 10a bestimmt ist. Dabei hat die Oberfläche der Fassung 4a, die ständig die Arbeitsfläche des Schleifwerkzeuges 15a berührt, eine Krümmung, die mit der erforderlichen Form der zu bearbeitenden Oberfläche des Werkstücks 10a, beispielsweise einer Linse, identisch ist, deren optische Achse 16 zur sphärischen Arbeitsfläche des Schleifwerkzeuges 15a normal und zur Stützfläche der Stopfen 2a senkrecht steht. In diesem Fall wird die Tiefe h des Loches in Bewegungsrichtung der Fassung 4a relativ zur Grundplatte 1 gemessen.

Das erfindungsgemäße Verfahren zur Schleifbearbeitung und die Kassette für dessen Durchführung geben die Möglichkeit zur Schleifbearbeitung von Werkstücken beliebig kleiner Dicke bei beträchtlichen Verhältnissen zwischen deren Anfangs- und Enddicken und gestatten es, durch erhebliche Kürzung der Hilfszeit für Eintragen, Austragen und Wenden der zu bearbeitenden Werkstücke eine hohe Bearbeitungsgenauigkeit und -leistung zu erzielen.

### Gewerbliche Verwertbarkeit

Die vorliegende Erfindung eignet sich für den Einsatz beim Diamantenschleifen, Läppen und Polieren ebener oder sphärischer Oberflächen von Erzeugnissen aus harten und spröden Werkstoffen wie metall- bzw. oxidkeramische Hartlegierungen, Bau- und Hochfrequenzkeramik, Einkristalle, optisches Glas u. ä.

## Patentansprüche

1. Verfahren zur Schleifbearbeitung von Werkstückoberflächen, bei dem man die zu bearbeitenden Werkstücke (10, 10a) in Öffnungen (3) einer Fassung (4, 4a) auf in die genannten Öffnungen (3) hineinragenden und auf einer Grundplatte (1) starr befestigten Stopfen (2, 2a) unterbringt, einen Andruck des Schleifwerkzeuges (15, 15a) an die Werkstücke (10, 10a) erzeugt und Relativbewegungen zwischen dem Schleifwerkzeug (15, 15a) und den Werkstücken (10, 10a) ausführt, dadurch gekennzeichnet , daß man zusätzlich für eine ständige Berührung des Schleifwerkzeuges (15, 15a) mit der Fassung (4, 4a) unter Dämpfen der Bewegung der letzteren in Richtung auf die Grundplatte (1) zu sorgt, wobei man den Höchstwert der Verstellung der Fassung (4, 4a) gegenüber der Grundplatte (1) gleich oder größer als die anfängliche Nenndicke der zu bearbeitenden Werkstücke (10, 10a) auswählt.

2. Kassette zur Schleifbearbeitung von Werkstückoberflächen, die eine Grundplatte (1) und eine Fassung (4, 4a) mit Sitzen zum Unterbringen der zu bearbeitenden, Werkstücke (10, 10a) und mit einer der Grundplatte (1) zugekehrten ebenen Oberfläche enthält, wobei die Sitze als durchgehende Öffnungen (3) in der Fassung (4, 4a) ausgeführt sind und ihr Grund von in die Öffnungen (3) hineinragenden, auf der Grundplatte (1) befestigten Stopfen (2, 2a) gebildet ist und die ebene Oberfläche (11) der Fassung (4 4a) äquidistant von der Ebene (12) entfernt ist, welche durch wenigstens drei de Fassung nächstgelegene Punkte der Grundplatte (1) vorgegeben ist dadurch gekennzeichnet , daß zwischen der Grundplatte (1) .und der Fassung (4, 4a) mindestens ein vorgespanntes elastisches Element (5) angeordnet ist und die Kassette mit Begrenzern der Bewegung der Fassung (4, 4a) in Richtung der Entspannung des elastischen Elementes (5) versehen ist, wobei die Tiefe der Sitze kleiner oder gleich dem Wert der äquidistanten Entfernung der Fassung (4, 4a) von der Ebene ist.

3. Kassette nach Anspruch 2, dadurch gekenn-zeichnet,daß die Begrenzer in Form von in der Fassung (4, 4a) befestigten Bolzen (6) mit Kopf (7) ausgebildet sind, die in durchgehenden Öffnungen (3) der Grundplatte (1) hindurchgeführt sind, wobei der Durchmesser der Öffnungen (3) kleiner als der Durchmesser der Köpfe (7) ist.

4. Kassette nach Anspruch 3, dadurch gekennzeichnet , daß sie an den Bolzen (6) zwischen deren Köpfen (7) und der Grundplatte (1) aufgesetzte Abstandsscheiben (13) und in der Grundplatte (1) untergebrachte verstellbare Anschläge (14) zur Einstellung der Verstellung der Fassung (4, 4a) in Richtung des Zusammendrückens des elastischen Elementes (5) besitzt.
